# EUROPÄISCHE PATENTSCHRIFT

(11) **EP 2 009 665 B1**
(45) Veröffentlichungstag und Bekanntmachung des Hinweises auf die Patenterteilung: **26.09.2012**
(21) Anmeldenummer: 08009063.2
(22) Anmeldetag: 16.05.2008
(51) Int. Cl.: H01H 51/22, H01H 1/20, H01H 50/54, H01H 50/64

(54) **2-poliges Relais**
Bipolar relay
Relais bipolaire

(30) Priorität: 26.06.2007 DE 102007029633
(43) Veröffentlichungstag der Anmeldung: 31.12.2008
(73) Patentinhaber: Gruner AG, 78564 Wehingen (DE)
(72) Erfinder: Schmelz, Rainer, 78669 Wellendingen (DE)
(74) Vertreter: Kohler Schmid Möbus

(56) Entgegenhaltungen:
- EP-A- 0 313 385
- WO-A-98/40898
- DE-A1- 4 019 236
- DE-C1- 10 162 585
- GB-A- 2 413 703
- US-A- 4 430 579

## Beschreibung

Die Erfindung betrifft ein 2-poliges Relais zum Schalten zweier Stromkreise.

1-polige Relais zum Schalten eines Stromkreises sind hinlänglich bekannt. So ist aus DE 101 62 585 C1 oder DE 102 49 697 B3 ein 1-poliges Relais bekannt, bei dem ein Stromkreis zwischen zwei elektrischen Relaiskontakten mittels zweier paralleler Kontaktfedern geschlossen oder unterbrochen wird. Die Kontaktfedern stehen über ein verschiebbares Stellelement in Verbindung mit einem Permanentmagneten eines H-Ankers, der an zwei Jochschenkeln einer Magnetspule schwenkbar gehalten ist. Beim Umpolen der Magnetspule verschwenkt der Permanentmagnet, wodurch das Stellelement verschoben wird. Da das Stellelement die Kontaktfedern in deren Auslenkrichtung hintergreift, werden diese dabei aus ihrer geschlossenen Ruhelage ausgelenkt, so dass der Stromkreis unterbrochen ist. Die freien Enden der Kontaktfedern sind in Richtung auf die geschlossene Endposition jeweils durch eine Blattfeder kraftbeaufschlagt, die an der jeweiligen Kontaktfeder befestigt ist und sich mit ihrem freien Ende am Stellelement abstützt.

GB-A- 2 413 703 offenbart dem Oberbegriff des Anspruchs 1.

Es ist die Aufgabe der Erfindung, ein möglichst einfach aufgebautes 2-poliges Relais zum Schalten zweier Stromkreise bereit zustellen.

Diese Aufgabe wird erfindungsgemäß gelöst durch ein 2-poliges Relais, wie im Anspruch 1 offenbart, mit zwei 1-poligen Relaiskontaktvorrichtungen die jeweils mindestens eine, jeweils den Stromkreis zwischen einem ersten und einem zweiten Relaiskontakt schließende oder unterbrechende Kontaktfeder aufweisen, deren eines Ende jeweils leitend mit dem ersten Relaiskontakt verbunden ist und über deren anderes, freies Ende jeweils der Stromkreis in einer ersten Relaisposition der Kontaktfeder geschlossen oder in einer zweiten Relaisposition der Kontaktfeder unterbrochen ist, und mit einem Magnetantrieb zum synchronen Auslenken der Kontaktfedern der zwei 1-poligen Relaiskontaktvorrichtungen in die jeweilige Relaisposition, wobei die zwei 1-poligen Relaiskontaktvorrichtungen voneinander in Auslenkrichtung ihrer Kontaktfedern beabstandet sind und der Magnetantrieb zwischen den zwei 1-poligen Relaiskontaktvorrichtungen angeordnet ist.

Beim erfindungsgemäßen 2-poligen Relais ist die Magnetspule (Relaisspule) zwischen den Kontaktsätzen der beiden 1-poligen Relaiskontaktvorrichtungen angeordnet und dient zum synchronen Schalten der zwei 1-poligen Relaiskontaktvorrichtungen. Das 2-polige Relais kann auch mit einem Shunt zur Stromverbrauchsmessung ausgestattet sein. Durch Platzierung des Antriebs in Relaismitte ist eine Beeinflussung von Außen durch starke Magnetfelder geringer und führt nicht zu unautorisiertem Ändern des Schaltzustandes.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale erfindungsgemäß jeweils einzeln für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Die einzige Figur zeigt eine Draufsicht auf das erfindungsgemäße 2-polige Relais bei abgenommener Abdeckung.

Das in der Figur dargestellte 2-polige Relais **1** umfasst zwei übereinander angeordnete 1-polige Relaiskontaktvorrichtungen **2** und einen dazwischen angeordneten gemeinsamen Magnetantrieb **8.** Die beiden Relaiskontaktvorrichtungen 2 sind identisch aufgebaut.

Jedes der zwei 1-poligen Relaiskontaktvorrichtungen 2 weist zwei Relaiskontakte **3, 4** und zwei den Stromkreis zwischen den beiden Relaiskontakten 3, 4 schließende oder unterbrechende parallele Kontaktfedern **5** auf, welche als elektrisch leitende Blatt-oder Flachfeder ausgebildet sind. Die einen Enden der Kontaktfedern 5 sind elektrisch leitend an dem in der Figur oberen Relaiskontakt 3 befestigt, während die anderen, freien Enden **6** jeweils einen Kontaktknopf **7** tragen und mittels des gemeinsamen Magnetantriebs 8 auslenkbar sind. Die Kontaktfedern 5 sind in der gezeigten geschlossenen Relaisposition derart nach unten ausgelenkt, dass ihre Kontaktknöpfe 7 jeweils an Kontaktknöpfen **9** des unteren Relaiskontakts 4 anliegen, und in der offenen Relaisposition (nicht gezeigt) derart nach oben ausgelenkt, dass ihre Kontaktknöpfe 7 von den Kontaktknöpfen 9 des unteren Relaiskontakts 4 abgehoben sind.

Der Magnetantrieb 8 umfasst eine umpolbare Magnetspule **10** mit einem Magnetkreis, an dessen zwei Jochschenkeln **11** ein Anker (Ankerwippe) **12** mit einem Permanentmagneten (nicht gezeigt) schwenkbar gehalten ist. Die Magnetspule 10 ist mit ihrer Achse rechtwinklig zu den Kontaktfedern 5 angeordnet. Der Permanentmagnet ist zwischen zwei Ankerplatten **13** angeordnet, die in den beiden Schaltstellungen des Ankers 12 jeweils an den Jochschenkeln 11 anliegen. Die Magnetspule 10 und der zwischen seinen beiden Schaltstellungen verschwenkbare Anker 12 bilden einen H-Ankeranzug. Der Anker 12 greift mit einem vorstehenden Arm **14** in eine Öffnung eines Stellelements **15** ein, das in Auslenkrichtung der Kontaktfeder 5 bzw. parallel zur Achse der Magnetspule 10 linear verschiebbar (Doppelpfeil **16**) geführt ist. Der Anker 12 ist also am Stellelement 15 angelenkt. An den freien Enden 6 der Kontaktfedern 5 ist jeweils eine Blattfeder **17** aus Federstahl befestigt, deren freies Ende das Stellelement 15 jeweils mit einem seitlichen, unteren Vorsprung **18** untergreift und mit einem seitlichen, oberen Vorsprung **19** übergreift. Das Stellelement 15 nimmt mit seinen unteren Vorsprüngen 18 die Kontaktfedern 5 der zwei Relais 2 in Öffnungsrichtung der Relais 2, d.h. nach oben, und mit seinen oberen Vorsprüngen 19 die Kontaktfedern 5 in Schließrichtung der Relais 2, d.h. nach unten, mit. Mit anderen Worten sind die beiden Kontaktfedern 5 mit dem Stellelement 15 in Öffnungsrichtung unmittelbar und in Schließrichtung mittels der Blattfedern 17 bewegungsgekoppelt. Die Kontaktfedern 5 sind jeweils als eine mehrschichtige Blattfeder mit einem seitlich aus ihrer Ebene vorstehenden Bogenabschnitt **20** ausgebildet.

Die zwei Relaiskontaktvorrichtungen 2 sind in Auslenkrichtung ihrer Kontaktfedern 5, also in Verschieberichtung 16 des Stellelements 15, parallel zueinander beabstandet, wobei der gemeinsame Magnetantrieb 8, d.h. Magnetspule 10 und der Anker 12, zwischen den beiden Relaiskontaktvorrichtungen 2 angeordnet ist.

Zum Schalten des 2-poligen Relais 1 wird das Magnetfeld der Magnetspule 10 umgepolt, wodurch der Anker 12 verschwenkt und das Stellelement 15 verschoben wird. In der geschlossenen Relaisposition ist das Stellelement 15 durch den nach unten geschwenkten Arm 14 nach unten verschoben, wodurch über die Blattfedern 17 auch die Kontaktfedern 5 synchron nach unten bis zur Anlage ihrer Kontaktknöpfe 5 an den Kontaktknöpfen 9 der unteren Relaiskontakte 4 ausgelenkt werden. Der Anpressdruck der Kontaktknöpfe 7 an die Kontaktknöpfe 9 der unteren Relaiskontakte 4 ist durch die Druckkraft der vom Stellelement 15 zusammengedrückten Blattfedern 17 gegeben. In der geschlossenen Relaisposition wirken die Blattfedern 17 der Auslenkung der Kontaktfedern 5 in Öffnungsrichtung entgegen, was zu einem prellreduzierten Schließen der zwei Relaiskontaktvorrichtungen führt. Durch Umpolen der Magnetspule 10 wird der Anker 12 in entgegen gesetzter Richtung verschwenkt und das Stellelement 15 in entgegen gesetzter Richtung verschoben. In der offenen Relaisposition ist das Stellelement 15 durch den nach oben geschwenkten Arm 14 nach oben verschoben, wodurch die Kontaktfedern 5 von den unteren Vorsprüngen 18 des Stellelements 15 mitgenommen und die Kontaktknöpfe 7 von den Kontaktknöpfen 9 der unteren Relaiskontakte 4 synchron abgehoben sind.

## Patentansprüche

1. 2-poliges Relais (1) mit zwei 1-poligen Relaiskontaktvorrichtungen (2), die jeweils mindestens eine, jeweils den Stromkreis zwischen einem ersten und einem zweiten Relaiskontakt (3, 4) schließende oder unterbrechende Kontaktfeder (5) aufweisen, deren eines Ende jeweils leitend mit dem ersten Relaiskontakt (3) verbunden ist und über deren anderes, freies Ende (6) jeweils der Stromkreis in einer ersten Relaisposition der Kontaktfeder (5) geschlossen oder in einer zweiten Relaisposition der Kontaktfeder (5) unterbrochen ist, und mit einem Magnetantrieb (8) zum synchronen Auslenken der Kontaktfedern (5) der zwei 1-poligen Relaiskontaktvorrichtungen (2) in die jeweilige Relaisposition, wobei die zwei 1-poligen Relaiskontaktvorrichtungen (2) voneinander in Auslenkrichtung ihrer Kontaktfedern (5) beabstandet sind und der Magnetantrieb (8) zwischen den beiden Relaiskontaktvorrichtungen (2) angeordnet ist, **dadurch gekennzeichnet,**
**dass** der Magnetantrieb (8) eine umpolbare Magnetspule (10), einen einen Permanentmagneten aufweisenden Anker (12), der an zwei Jochschenkeln (11) der Magnetspule (10) zwischen zwei Schaltstellungen verschwenkbar gehalten ist, und ein in Auslenkrichtung der Kontaktfedern (5) verschiebbar geführtes Stellelement (16), das in seiner Mitte mit dem Anker (12) und an seinen Enden jeweils mit den Kontaktfedern (10) der zwei 1-poligen Relaiskontaktvorrichtungen (2) bewegungsgekoppelt ist, aufweist.

2. 2-poliges Relais nach Anspruch 1, **dadurch gekennzeichnet, dass** die zwei 1-poligen Relaiskontaktvorrichtungen (2) identisch sind.

3. 2-poliges Relais nach Anspruch 1 oder 2, **dadurch gekennzeichnet, dass** die Kontaktfedern (5) der zwei 1-poligen Relaiskontaktvorrichtungen (2) mit dem Stellelement (16) des Magnetantriebs (8) in Öffnungs- und/oder Schließrichtung der Kontaktfedern (5) bewegungsgekoppelt sind.

4. 2-poliges Relais nach einem der vorhergehenden Ansprüche, **dadurch gekennzeichnet, dass** die Kontaktfedern (5) der zwei 1-poligen Relaiskontaktvorrichtungen (2) in ihrer Auslenkrichtung vom Stellelement (16) unter- und/oder übergriffen sind.

5. 2-poliges Relais nach einem der vorhergehenden Ansprüche, **dadurch gekennzeichnet, dass** die Kontaktfedern (5) der zwei 1-poligen Relaiskontaktvorrichtungen (2) mit dem Stellelement (16) jeweils mittels einer an der Kontaktfeder (5) befestigten Zusatzfeder (17) in Öffnungsrichtung der Kontaktfedern (5) bewegungsgekoppelt sind.

6. 2-poliges Relais nach einem der vorhergehenden Ansprüche, **dadurch gekennzeichnet, dass** die Magnetspule (10) mit ihrer Achse rechtwinklig zu den Kontaktfedern (5) angeordnet ist.

## Claims

1. Bipolar relay (1) comprising two single-pole relay contact devices (2), each comprising at least one contact spring (5) that closes or interrupts the electric circuit between a first and a second relay contact (3, 4), wherein one end of each contact spring is conductively connected to the first relay contact (3) and the other free end (6) closes the electric circuit in a first relay position of the contact spring (5), or interrupts the electric circuit in a second relay position of the contact spring (5), and comprising a magnetic drive (8) for synchronous deflection of the contact springs (5) of the two single-pole relay contact devices (2) into the respective relay position, wherein the two single-pole relay contact devices (2) are spaced apart from each other in the direction of deflection of their contact springs (5) and the magnetic drive (8) is disposed between the two relay contact devices (2),
**characterized in that**
the magnetic drive (8) comprises a pole-reversible magnet coil (10), an armature (12) comprising a permanent magnet and being pivotably held on two yoke legs (11) of the magnet coil (10) between two switching positions, and an actuator element (16) which is guided such that it can be displaced in the direction of deflection of the contact springs (5), and the center of which is motionally coupled to the armature (12) and each end of which is motionally connected to the contact springs (10) of the two single-pole relay contact devices (2).

2. Bipolar relay according to claim 1, **characterized in that** the two single-pole relay contact devices (2) are identical.

3. Bipolar relay according to claim 1 or 2, **characterized in that** the contact springs (5) of the two single-pole relay contact devices (2) are motionally coupled to the actuator element (16) of the magnetic drive (8) in the opening and/or closing direction of the contact springs (5).

4. Bipolar relay according to any one of the preceding claims, **characterized in that** the control element (16) extends below and/or above the contact springs (5) of the two single-pole relay contact devices (2) in their direction of deflection.

5. Bipolar relay according to any one of the preceding claims, **characterized in that** each contact spring (5) of the two single-pole relay contact devices (2) is motionally coupled in the opening direction of the contact springs (5) to the actuator element (16) by means of an additional spring (17) mounted to the contact spring (5).

6. Bipolar relay according to any one of the preceding claims, **characterized in that** the axis of the magnet coil (10) is arranged at right angles to the contact springs (5).

## Revendications

1. Relais bipolaire (1) avec deux dispositifs de contact de relais unipolaires (2) qui présentent chacun au moins un ressort de contact (5) qui ferme ou ouvre le circuit entre un premier et un deuxième contact de relais (3, 4), dont une extrémité est reliée de manière conductrice au premier contact de relais (3) et par l'autre extrémité libre (6) duquel le circuit est fermé dans une première position de relais du ressort de contact (5) ou ouvert dans une deuxième première position de relais du ressort de contact (5), et avec un entraînement magnétique (8) pour la déviation synchrone des ressorts de contact (5) des deux dispositifs de contact de relais unipolaires (2) dans la position de relais respective, les deux dispositifs de contact de relais unipolaires (2) étant disposés à distance l'un de l'autre dans la direction de déviation de leurs ressorts de contact (5) et l'entraînement magnétique (8) étant disposé entre les deux dispositifs de contact de relais (2),
**caractérisé en ce**
**que** l'entraînement magnétique (8) présente un solénoïde (10) dont la polarité peut être inversée, un induit (12) qui présente un aimant permanent et qui est maintenu sur deux branches de culasse (11) du solénoïde (10) de manière à pouvoir pivoter entre deux positions de commutation, et un élément de réglage (16) guidé de manière à pouvoir coulisser dans la direction de déviation des ressorts de contact (5), qui est couplé cinématiquement en son centre avec l'induit (12) et à ses extrémités avec les ressorts de contact (10) des deux dispositifs de contact de relais unipolaires (2).

2. Relais bipolaire selon la revendication 1, **caractérisé en ce que** les deux dispositifs de contact de relais unipolaires (2) sont identiques.

3. Relais bipolaire selon la revendication 1 ou 2, **caractérisé en ce que** les ressorts de contact (5) des deux dispositifs de contact de relais unipolaires (2) sont couplés cinématiquement avec l'élément de réglage (16) de l'entraînement magnétique (8) dans la direction d'ouverture et/ou de fermeture des ressorts de contact (5).

4. Relais bipolaire selon une des revendications précédentes, **caractérisé en ce que** les ressorts de contact (5) des deux dispositifs de contact de relais unipolaires (2) sont saisis par-dessous et/ou par-dessus par l'élément de réglage (16) dans leur direction de déviation.

5. Relais bipolaire selon une des revendications précédentes, **caractérisé en ce que** les ressorts de contact (5) des deux dispositifs de contact de relais unipolaires (2) sont couplés cinématiquement avec l'élément de réglage (16) dans la direction d'ouverture des ressorts de contact (5) chaque fois au moyen d'un ressort supplémentaire (17) fixé au ressort de contact (5).

6. Relais bipolaire selon une des revendications précédentes, **caractérisé en ce que** le solénoïde (10) est disposé avec son axe à angle droit par rapport aux ressorts de contact (5).
